# EUROPÄISCHE PATENTSCHRIFT

(11) **EP 1 819 890 B1**
(45) Veröffentlichungstag und Bekanntmachung des Hinweises auf die Patenterteilung: **18.03.2009**
(21) Anmeldenummer: 05850142.0
(22) Anmeldetag: 06.12.2005
(51) Int. Cl.: E04H 4/12, E04H 4/14

(54) **TREPPENEINHEIT**
STEP ARRANGEMENT
ESCALIER

(30) Priorität: 07.12.2004 DE 202004018882 U
(43) Veröffentlichungstag der Anmeldung: 22.08.2007
(73) Patentinhaber: Poolhaus Schwimmbad und Whirlpool GmbH, 40885 Ratingen (DE)
(72) Erfinder: SCHYDLO, Marc O., 40883 Ratingen (DE)
(74) Vertreter: Vomberg, Friedhelm
(86) Internationale Anmeldenummer: PCT/DE2005/002198
(87) Internationale Veröffentlichungsnummer: WO 2006/061003

(56) Entgegenhaltungen:
- FR-A- 2 365 014

## Beschreibung

Die Erfindung betrifft eine Treppeneinheit für Becken nach dem Oberbegriff des Anspruchs 1.

Aus der FR-A-2 365 014 ist eine an einer Beckenwand zu befestigende Schwimmbadleiter bekannt, die mit einem Behälter verbunden ist, der einen Schwimmer, eine Filtereinheit und eine Pumpe besitzt, welche das gefilterte Wasser über eine Düse in das Schwimmbecken zurückbefördert.

Mit den eingangs benannten Becken sind insbesondere Schwimmbecken für den privaten oder öffentlichen Gebrauch gemeint. Es ist bekannt, derartige Becken mit Überlaufrinnen auszustatten, in die oberflächennahes Wasser einströmt. Dieses wird in einem Schwallbehälter aufgefangen und nach Erreichen eines bestimmten Füllstandes nach Reinigung, Sauerstoffzufuhr oder ähnlichem im Becken an anderer Stelle wieder zugeführt.

Es ist des Weiteren bekannt, dass die Überlaufrinne, die sich bei öffentlichen Becken zumindest über 1/3 der Länge eines Beckenrandes erstrecken muss, an der einer Treppenanordnung gegenüber liegenden Seite des Beckens anzuordnen.

Nachteilig ist bei den bekannten Becken, dass die Herstellung der Treppenanordnung und die Installation der Überlaufrinne sowie des Schwallbehälters einen erheblichen Montageaufwand bedeuten.

Der Erfindung liegt die Aufgabe zu Grunde, den Herstellungsaufwand eines derartigen Beckens zu verringern.

Diese Aufgabe wird durch die im Anspruch 1 wiedergegebene Treppeneinheit gelöst.

Dadurch, dass die Überlaufrinne, der Schwallbehälter und der die Überlaufrinne mit dem Schwallbehälter verbindende Ablauf in die Treppeneinheit integriert sind, kann diese als komplett im Werk vorgefertigtes Bauteil geliefert werden. Zusätzliche Überlaufrinnen, Abläufe und Schwallbehälter, die einen erheblichen Montageaufwand bedeuten würden, entfallen daher am eigentlichen Becken. Erfindungsgemäß umfasst die oberste Stufe der Treppeneinheit die Überlaufrinne. Dies hat zum einen den Vorteil, dass der Wasserspiegel nahezu mit dem oberen Beckenrand abschließt, was dem Becken ein gefälliges Äußeres gibt und die Beckentiefe bestmöglich ausnutzt. Zum anderen wird der Beckeninhalt bestmöglich sauber gehalten, da von Personen beispielsweise mit den Füßen eingetragene Verunreinigungen dem Schwallbehälter zugeführt werden, bevor sie in das Becken gelangen können.

Der mit der Herstellung der Treppeneinheit verbundene Aufwand kann abermals gesenkt werden, wenn die Treppeneinheit ihre Außenkontur bestimmende Wandungen umfasst, von denen zumindest eine Wandung eine Wand des Schwallbehälters bildet. Es ist ebenfalls möglich, den gesamten, von den Wandungen umschlossenen Inhalt der Treppeneinheit als Schwallbehälter zunutzen.

Bei der Weiterbildung der Erfindung der erfindungsgemäßen Treppeneinheit kann diese darüber hinaus einen Zulauf für aufbereitetes Wasser umfassen, der vorzugsweise am Boden der Treppeneinheit angeordnet ist.

Die erfindungsgemäße Treppeneinheit kann als separate Einheit zur Anbringung an oder in einem Becken ausgebildet sein. Sie kann dann anstelle einer Wandung mit einem ansonsten fertig gestellten Becken verbunden werden oder in ein fertiges Becken eingesetzt werden.

Es ist jedoch ebenfalls möglich, die erfindungsgemäße Treppeneinheit einstückig mit dem Becken zu verbinden. Letzteres bietet sich insbesondere bei kleineren Becken für den privaten Bereich an, da diese dann werksseitig vollständig vorbereitet und vormontiert zum Einsatzort gebracht werden können.

In der Zeichnung ist ein Ausführungsbeispiel einer erfindungsgemäßen Treppeneinheit dargestellt. Es zeigen:
- Fig. 1: - schematisch - eine an einem Becken angebrachte Treppeneinheit in einer Seitenansicht im Schnitt sowie
- Fig. 2: dieselbe Treppeneinheit in einer Ansicht von oben.

Die in der Zeichnung als Ganzes mit 100 bezeichnete Treppeneinheit ist an einer Schmalseite 1 eines Schwimmbeckens 2 angeordnet. Sie umfasst ein Gehäuse 3, welches von ihre Außenkontur bestimmenden Wandungen 4 gebildet ist.

Die Treppeneinheit 100 weist fünf Stufen 5 auf, von denen die oberste Stufe 6 eine Überlaufrinne 7 bildet, die von einem in der Zeichnung nur teilweise dargestellten Gitter 8 überdeckt ist.

Die Überlaufrinne ist so angeordnet, daß zumindest dann, wenn sich eine oder mehrere Personen in dem Becken befinden, oberflächennahes Wasser in sie hineinläuft.

Die Überlaufrinne 7 ist über drei Abläufe 9 mit einem Schwallbehälter 10 verbunden, der vom Innenvolumen der Treppeneinheit 100 gebildet ist. Aus dem Schwallbehälter 10 wird nach Erreichen eines bestimmten Füllstandes in bekannter, in der Zeichnung nicht dargestellter Weise das Wasser nach Passieren von Reinigungsanlagen o.ä. dem Becken wieder zugeführt. Hierzu dient unter anderem ein am Boden der Treppeneinheit 100 vorgesehener Zulauf 11. Weitere Zuläufe sind üblicherweise im eigentlichen Beckenbereich vorgesehen, jedoch nicht dargestellt.

Die erfindungsgemäße Treppeneinheit 100 kann als Fertigteil geliefert und montiert werden, ohne daß es hierzu aufwendiger Schalungsarbeiten zum Ausbinden der Treppenkontur und Installationsarbeiten für die Überlaufrinne, dem Schwallbehälter und die Abläufe bedarf.

### Bezugszeichenliste

- 100: Treppeneinheit
- 1: Schmalseite
- 2: Schwimmbecken
- 3: Gehäuse
- 4: Wandungen
- 5: Stufen
- 6: oberste Stufe
- 7: Überlaufrinne
- 8: Gitter
- 9: Abläufe
- 10: Schwallbehälter
- 11: Zulauf

## Patentansprüche

1. Treppeneinheit (100) für Becken, insbesondere für Schwimmbecken (2) mit mindestens einer Stufe (5,6), mit mindestens einer Überlaufrinne (7), mit mindestens einem Schwallbehälter (10) und mit mindestens einem die Überlaufrinne (7) mit dem Schwallbehälter (10) verbindenden Ablauf (9),
**dadurch gekennzeichnet,**
**dass** die oberste Stufe (6) der Treppeneinheit (100) die Überlaufrinne (7) umfasst.

2. Treppeneinheit nach Anspruch 1, **dadurch gekennzeichnet, dass** die Treppeneinheit (100) ihre Außenkontur bestimmende Wandungen (4) umfasst, von denen zumindest eine Wandung eine Wand des Schwallbehälters (10) bildet.

3. Treppeneinheit nach einem der Ansprüche 1 oder 2, **dadurch gekennzeichnet, dass** die Treppeneinheit (100) mindestens einen Zulauf (11) umfasst.

4. Treppeneinheit nach Anspruch 3, **dadurch gekennzeichnet, dass** der Zulauf (11) am Boden der Treppeneinheit (100) angeordnet ist.

5. Treppeneinheit nach einem der Ansprüche 1 bis 4, **dadurch gekennzeichnet, dass** die Treppeneinheit (100) eine separate Einheit zur Anbringung an oder in einem Becken (2) ausgebildet ist.

6. Treppeneinheit nach einem der Ansprüche 1 bis 4, **dadurch gekennzeichnet, dass** die Treppeneinheit (100) mit dem Becken (2) verbunden ist.

7. Becken, insbesondere Schwimmbecken, welches eine Treppeneinheit nach einem der Ansprüche 1 bis 6 umfasst.

## Claims

1. Step arrangement (100) for reservoirs, in particular swimming pools (2) with at least one step (5, 6), with at least one overflow channel (7), with at least one surge chamber (10) and with at least one flow-off channel (9) connecting the overflow channel (7) with the surge chamber (10)
**characterized in that**
the topmost step (6) of the step arrangement (100) comprises the overflow channel (7).

2. Step arrangement according to claim 1, **characterized in that** the step arrangement (100) comprises walls (4) defining the ruter contour wherein at last one of the walls forms a wall of the surge chamber (10).

3. Step arrangement according to claim 1 or 2, **characterized in that** the step arrangement (100) comprises at least one inflow (11).

4. Step arrangement according to claim 3, **characterized in that** the inflow (11) is arranged in the bottom of the step arrangement (100).

5. Step arrangement according to one of the claims 1 to 4, **characterized in that** the step arrangement (100) is formed as a separate unit for mounting at or in a pool (2).

6. Step arrangement according to one of the claims 1 to 4, **characterized in that** the step arrangement (100) is connected with the pool (2).

7. Pool, in particular swimming pool, comprising a step arrangement according to one of the claims 1 to 6.

## Revendications

1. Ensemble escalier (100) pour bassin, en particulier pour piscine (2), comprenant au moins une marche (5, 6), au moins une rigole de trop-plein (7), au moins un bac tampon (10) et au moins une décharge (9) reliant ladite rigole de trop-plein (7) au bac tampon (10), **caractérisé par le fait que** la marche la plus haute (6) de l'ensemble escalier (100) comprend la rigole de trop-plein (7).

2. Ensemble escalier selon la revendication 1, **caractérisé par le fait que** ledit ensemble escalier (100) comprend des parois (4) déterminant son contour extérieur, dont au moins une paroi forme une paroi dudit bac tampon (10).

3. Ensemble escalier selon l'une quelconque des revendications 1 ou 2, **caractérisé par le fait que** ledit ensemble escalier (100) comprend au moins une amenée d'eau (11).

4. Ensemble escalier selon la revendication 3, **caractérisé par le fait que** ladite amenée d'eau (11) est disposée au fond de l'ensemble escalier (100).

5. Ensemble escalier selon l'une quelconque des revendications 1 à 4, **caractérisé par le fait que** ledit ensemble escalier (100) est réalisé comme unité séparée pour le montage sur ou dans un bassin (2).

6. Ensemble escalier selon l'une quelconque des revendications 1 à 4, **caractérisé par le fait que** ledit ensemble escalier (100) est relié au bassin (2).

7. Bassin, en particulier piscine qui comprend un ensemble escalier selon l'une quelconque des revendications 1 à 6.
